# EUROPÄISCHE PATENTSCHRIFT

(11) **EP 1 965 068 B1**
(45) Veröffentlichungstag und Bekanntmachung des Hinweises auf die Patenterteilung: **14.03.2012**
(21) Anmeldenummer: 08151490.3
(22) Anmeldetag: 15.02.2008
(51) Int. Cl.: F02F 1/16

(54) **Luftspaltisolation an einer Zylinderbüchse**
Air gap insulation on a cylinder socket
Isolation d'entrefer sur une chemise de cylindre

(30) Priorität: 17.02.2007 DE 102007007977
(43) Veröffentlichungstag der Anmeldung: 03.09.2008
(73) Patentinhaber: MWM GmbH, 68167 Mannheim (DE)
(72) Erfinder: Plohberger, Diethard, 68259, Mannheim (DE)
(74) Vertreter: Thews, Gustav

(56) Entgegenhaltungen:
- WO-A-2004/022960
- DE-A1- 3 038 235
- GB-A- 2 204 658
- SU-A1- 1 390 410

## Beschreibung

Die Erfindung betrifft eine Zylinderbüchse für eine Brennkraftmaschine, insbesondere für einen Gasmotor, mit einem Kurbelgehäuse, in dem eine Kurbelwelle drehbar gelagert ist, an der zumindest ein einen Kolben tragendes Pleuel angelenkt ist, wobei in der Zylinderbüchse ein Kolben zwischen einem unteren und einem oberen Totpunkt in eine axiale Richtung K bewegbar ist, wobei die Zylinderbüchse einen Zylinderbüchsenbund aufweist, über den die Zylinderbüchse in einem Gehäuse der Brennkraftmaschine eingesetzt bzw. fixiert ist, und wobei eine zylinderkopfseitige Ausnehmung vorgesehen ist, in der ein Einsatzring mit einer Höhe h_{R} eingesetzt ist.

Der Einsatzring ist in der Regel so ausgebildet und angeordnet, dass eine oberste, in den Kolben eingelassene Kolbenringnut bei der OT-Stellung des Kolbens bis an den Einsatzring ragt.

Eine derartige Zylinderbüchse für eine Brennkraftmaschine ist aus der DE 1 900 922 B bekannt. Die Lehre dieser Schrift beschäftigt sich damit, eine Kolben-Zylinderbüchsen-Anordnung verfügbar zu machen, bei der trotz eines Vorhandenseins eines vergrößerten ringförmigen Zwischenraums zwischen Kolben und Zylinderbüchse ein Ölkohlebelag, der die Zylinderinnenwand berühren könnte, in eben diesem Zwischenraum vermieden wird. Dies wird dadurch erreicht, dass die Innenwand der Zylinderbüchse an ihrem brennkammerseitigen Ende einen durchmesserverengten Abschnitt aufweist. Dieser Abschnitt wird durch einen in die Zylinderbüchse eingelassenen Einsatzring hergestellt, wobei der Einsatzring vorzugsweise aus dem gleichen Material wie die Zylinderbüchse hergestellt ist und fest in die Ausnehmung eingesetzt ist.

In der WO 2004/022960 A1 wird eine Zylinderbüchse mit einem Zylinderbüchsenbund beschrieben, die eine zylinderkopfseitige Ausnehmung aufweist, in die ein Einsatzring eingesetzt ist. Der Einsatzring ist aus einen thermisch stabileren Material gebildet als die Zylinderbüchse und dient der Verhinderung von Ablagerungen am Kolben. An einem oberen stirnseitigen Ende des Einsatzrings ist eine Ausnehmung innerhalb der Außenwand vorgesehen, damit ein direkter Wärmestrom von dem Einsatzring an den stirnseitigen Teil der Zylinderbüchse verhindert wird. Die Isolierwirkung wird durch einen so gebildeten Luftspalt oder den Einsatz von Keramik gewährleistet.

In der DE 30 38 235 A1 wird ebenfalls eine Zylinderbüchse mit einem Zylinderbüchsenbund und einem luftspaltisolierten Einsatzring beschrieben.

In der SU 1390 410 A1 wird eine Zylinderbüchse mit einem Zylinderbüchsenbund und einem Einsatzring dargestellt. Der Einsatzring ist durch einen Isolierungsring isoliert.

Der Erfindung liegt die Aufgabe zugrunde, eine derartige Zylinderbüchse in der Form weiterzubilden, dass die Stabilität im Bereich des brennraumseitigen Endes der Zylinderbüchse erhöht und eine ausreichende Isolierung in diesem Bereich gewährleistet wird.

Diese Aufgabe wird dadurch gelöst, dass der Zylinderbüchsenbund eine Höhe h_{B} aufweist, die zwischen 83 % und 95 % oder 100 % der Höhe h_{R} des Einsatzrings beträgt. Dadurch ist der Zylinderbüchsenbund erheblich höher und damit steifer ausgebildet, als dies bei dem Stand der Technik der Fall ist. Somit kann dann auf sonstige festigkeitssteigernde Maßnahmen, beispielsweise in der Hohlkehle der Zylinderbüchse, verzichtet werden. Es ist zwar bekannt, dass in diesem brennraumseitigen Bereich der Zylinderbüchse hohe thermische Belastungen auftreten. Diesen thermischen Belastungen ist in der Vergangenheit entgegengewirkt worden, indem gerade in diesem Bereich eine intensive Kühlung angestrebt wurde bzw. die Kühlung möglichst nahe an das stirnseitige Ende der Zylinderbüchse heran geführt wurde. Eine solche intensive Kühlung macht es aber erforderlich, diesen Bereich der Zylinderbüchse bzw. den Zylinderbüchsenbund entsprechend filigran auszubilden, wodurch dieser Bereich der Zylinderbüchse, beispielsweise verursacht durch die Gaskräfte in der Zylinderbüchse, verstärkt anfällig gegenüber Verzug ist. Diese Anfälligkeit wird über den Umfang der Zylinderbüchse durch unterschiedliche Wandstärken des umgebenden Kurbelgehäuses oder sonstiger Zwischengehäuse verstärkt. Begünstigt wird das Auftreten von Verzug durch enge Zylinderabstände, die aufgrund des Wunsches nach kurzbauenden Brennkraftmaschinen auftreten oder sich bei Weiterentwicklungen vorhandener Brennkraftmaschinen aufgrund von Bohrungsvergrößerungen einstellen. Diese Probleme werden durch die erfindungsgemäße Ausgestaltung vermieden, wobei für die Realisierung dieser Ausgestaltung zunächst die Erkenntnis nötig war, dass in der Vergangenheit die thermischen Belastungen zu sehr in den Vordergrund gestellt worden sind.

Zwischen dem Einsatzring und der Zylinderbüchse ist eine Luftspaltisolierung oder ein Isolierring vorgesehen. In Weiterbildung der Erfindung ist bei der Luftspaltisolierung mindestens ein bezüglich der Tiefe definierter Luftspalt mit einer Gasamtlänge 1_{L} vorgesehen , wobei das Verhältnis der Höhe h_{R} des Einsatzrings zu der Gesamtlänge 1_{L} zwischen 1,1 und 1,9 oder zwischen 1,3 und 1,7 ist. Dadurch wird in diesem Bereich die Wärmeabfuhr von dem Einsatzring in die Zylinderbüchse deutlich verringert, so dass im Ergebnis dieser Bereich der Zylinderbüchse bzw. der Zylinderbüchsenbund nicht so intensiv gekühlt werden muss. Innerhalb des Zylinderbüchsenbundes sind separate Kühlraumflächen bzw. Kühlkanäle nicht mehr notwendig und die Zylinderbüchse bzw. der Zylinderbüchsenbund kann in diesem Bereich massiver und verwindungssteifer ausgebildet sein. Die durch die Isolierung auftretenden höheren Temperaturen in dem Zylinderbrennraum können durch eine Intensivierung der Kühlung insbesondere im Bereich des Zylinderkopfs und sonstige Maßnahmen, beispielsweise durch eine angepasste Abstimmung der Verbrennung, zumindest teilweise aufgefangen werden, so dass sich zum Beispiel bezüglich der Abgasemissionen und dem Verbrauch keine Nachteile ergeben. Die Gesamtlänge l_{L} des Luftspaltes ergibt sich beim Einsatz mehrerer getrennter Luftspalte in Form mehrerer Vertiefungen wie nachstehend erläutert aus der Summe der Höhen hᵥ der Vertiefungen.

In weiterer Ausgestaltung der Erfindung kann es vorteilhaft sein, wenn der Luftspalt als eine in den Außenumfang des Einsatzrings eingelassene Vertiefung oder als eine in den Innenumfang der Ausnehmung eingelassene Vertiefung ausgebildet ist. Die umlaufende Vertiefung ergibt sich durch entsprechende Materialrücknahme. Selbstverständlich können im Rahmen der Erfindung auch kombinierte Ausgestaltungen, also beispielsweise in den Außenumfang des Einsatzrings und den Innenumfang der Ausnehmung angeordnete Vertiefungen, vorgesehen sein, wobei darauf zu achten ist, dass einerseits eine gute Isolationswirkung erzielt wird, andererseits der Einsatzring ausreichend stabil ausgebildet und fest in der Zylinderbüchse gehalten ist.

Zudem kann es vorteilhaft sein, wenn die Vertiefung koaxial zu dem Einsatzring angeordnet ist. Anstatt der koaxialen Ausrichtung ist auch eine dezentrische Anordnung derart möglich, dass die Tiefe der Vertiefung über den Umfang variiert.

Vorteilhaft kann es auch sein, wenn zwei, drei oder mehr Vertiefungen vorgesehen sind, die mit Bezug zur Bewegungsrichtung K übereinander und mit einem Abstand a zueinander angeordnet sind. Somit wird die Isolierwirkung erhöht und dennoch die Steifigkeit des Einsatzrings gewährleistet.

Daneben kann es vorgesehen sein, dass mit Bezug zur axialen Bewegungsrichtung K die Vertiefung einer Höhe hᵥ aufweist und vor und nach der Vertiefung ein Steg vorgesehen ist, der die Höhe hᵥ der Vertiefung begrenzt. Über den Steg bzw. die Stege ist der Einsatzring in der Ausnehmung gegen den Zylinderbüchsenbund abgestützt. Dies hat unmittelbar Einfluss auf die Steifigkeit des Einsatzrings in radialer Richtung. Ferner schottet der Weg die Vertiefungen gegeneinander ab.

Hierbei kann es vorteilhaft sein, wenn das Verhältnis der Höhe hᵥ der Vertiefung zu dem Abstand a zwischen 1 und 7 oder zwischen 3 und 6 oder 4,5 ist. Entsprechend der gewünschten Isolierwirkung einerseits sowie der notwendigen Steifigkeit des Einsatzrings andererseits ist das vorstehende Verhältnis zu wählen.

In diesem Zusammenhang kann es von Vorteil sein, wenn der Einsatzring eine Dicke d_{R} und die Vertiefung eine Tiefe tᵥ aufweist, wobei das Verhältnis von der Dicke d_{R} zu der Tiefe tᵥ zwischen 2 und 15 oder zwischen 7 und 13 ist. Mit der Gewährleistung eines Luftspaltes ist der Wärmeübergang maßgeblich reduziert. Das vorstehend genannte Verhältnis kann unter Berücksichtigung der Steifigkeit des Einsatzrings einerseits sowie der Isolierwirkung andererseits gewählt werden.

Die Isolierung kann durch einen Isolierring zwischen dem Einsatzring und der Zylinderbüchse gebildet sein. Hierzu kommt beispielsweise ein Keramikmaterial in Frage. Der Vorteil eines zusätzlichen Ringes besteht in der dadurch erreichten zusätzlichen Abstützung des Einsatzrings in der Zylinderbüchse durch Auslassung der Vertiefungen. Der Einsatzring liegt flächig gegen den Isolierring an und stützt sich gegen diesen ab. Die Zylinderbüchse ist insgesamt noch zusätzlich weiter versteift.

Gelöst wird die Aufgabe auch durch eine Brennkraftmaschine mit einer vorstehend beschriebenen Zylinderbüchse.

Weitere vorteilhafte Ausgestaltungen der Erfindung sind der Zeichnungsbeschreibung zu entnehmen, in der in der Zeichnung dargestellte Ausführungsbeispiele der Erfindung näher beschrieben sind. Es zeigen:
- Figur 1: eine Schnittdarstellung des brennraumseitigen Endes einer Zylinderbüchse mit in die Zylinderbüchse eingelassener Luftspaltisolierung;
- Figur 2: eine Schnittdarstellung des brennraumseitigen Endes einer Zylinderbüchse mit in die Zylinderbüchse eingelassener Luftspaltisolierung mit in den Einsatzring eingelassener Luftspaltisolierung;
- Figur 3: eine Schnittdarstellung nach Fig. 1 mit separatem Isolierring;
- Figur 4: eine Skizze zur Ermittlung der Gesamtlänge 1_{L} des Luftspaltes.

Fig. 1 zeigt eine Schnittdarstellung des brennraumseitigen Endes einer Zylinderbüchse 1 einer insbesondere gasbetriebenen Brennkraftmaschine. Die Zylinderbüchse 1 weist einen Zylinderbüchsenbund 2 auf, der zwischen einem Zylinderkopf 3 und einem Gehäuse 4, insbesondere einem Kurbelgehäuse der Brennkraftmaschine, eingespannt ist. Zur Abdichtung der Zylinderbüchse 1 gegenüber dem Zylinderkopf 3 ist zwischen diesen Bauteilen eine Zylinderkopfdichtung 5 vorgesehen, die so angeordnet ist, das keine Verspannung des Zylinderbüchsenbundes 2 auftritt. Zwischen der Zylinderbüchse 1 und dem Gehäuse 4 ist ein Wassermantel 6 angeordnet, der mit Kühlwasser beschickt wird und sich bis unterhalb des Zylinderbüchsenbundes 2 erstreckt.

In die Zylinderbüchse 2 ist auf der dem Zylinderkopf 3 zugewandten Seite eine Ausnehmung 7 eingearbeitet, die sich von dem zylinderkopfseitigen Ende der Zylinderbüchse 1 bis in einen Bereich unterhalb des gehäuseseitigen Endes des Zylinderbüchsenbundes 2 erstreckt. In diese Ausnehmung 7 ist ein Einsatzring 8 eingelassen, der vorzugsweise aus dem gleichen Material wie die Zylinderbüchse 1, beispielsweise Gusseisen, hergestellt ist. Der Einsatzring 8 weist an seinem Außenumfang eine Luftspaltisolierung auf, die im Ausführungsbeispiel in Form von drei ringförmigen umlaufenden Vertiefungen 9 in den Einsatzring 8 eingelassen sind. Der Einsatzring 8 weist bevorzugt einen Innendurchmesser auf, der geringfügig kleiner ist als der der Zylinderbüchse 1 in dem Bereich unterhalb der Ausnehmung 7. Dieser Vorstand des Einsatzrings 8 bewirkt, dass sowohl die an dem in den Einsatzring 8 eintauchenden Feuersteg 10.1 eines Kolbens 10 anhaftende Ölkohle sowie die an dem Einsatzring 8 anhaftende Ölkohle durch eine axiale Bewegungsrichtung K des Kolbens 10 abgeschabt wird. Die Eintauchtiefe des Kolbens 10 in den Einsatzring 8 ist so ausgelegt, dass ein in eine obere Kolbenringnut 11 eingesetzter Kolbenring 12 bei der oberen Totpunktlage (OT-Lage) des Kolbens 10 in der Zylinderbüchse 1 gerade nicht mit dem Einsatzring 8 in Berührung gelangt.

Die Dicke des Einsatzrings 8 liegt bevorzugt im Bereich von 10 % bis 15 % der Gesamtdicke des Zylinderbüchsenbundes 2 einschließlich der Dicke der Ausnehmung 7. Die Ringe des Einsatzrings 8 sind um ca. 20 % größer als die Höhe des Zylinderbüchsenbundes 2.

Das Ausführungsbeispiel gemäß Fig. 2 unterscheidet sich von dem gemäß Fig. 1 dadurch, dass Vertiefungen 9a in die Ausnehmung 7 der Zylinderbüchse 1 eingelassen, beispielsweise eingedreht, sind.

Die Vertiefungen 9, 9a weisen in beiden Ausgestaltungen eine Tiefe tᵥ auf, wobei das Verhältnis von einer Dicke d_{R} des Einsatzrings 8 zu der Tiefe tᵥ mindestens 5 ist, d. h. die Tiefe tᵥ weist bis zu 20 % der Dicke d_{R} des Einsatzringes 8 auf.

Die drei Vertiefungen 9, 9a sind mit einem Abstand a zueinander angeordnet und durch zwei innere Stege 14, 14a voneinander getrennt, wobei die beiden äußeren Stege 14, 14a den oberen bzw. unteren axialen Abschluss bilden. Das Verhältnis einer Höhe hᵥ der jeweiligen Vertiefung 9, 9a zu dem Abstand a beträgt etwa 4.

Der durch die Vertiefungen 9, 9a gebildete Luftspalt weist eine Gesamtlänge 1_{L} auf. Die Gesamtlänge 1_{L} ergibt sich gemäß Fig. 4 aus einer Höhe h_{R} des Einsatzrings 8 abzüglich der Gesamtlänge aller Stege 14, 14a, die dem vierfachen Abstand a entspricht. Das Verhältnis der Höhe h_{R} des Einsatzrings 8 zu der Gesamtlänge 1_{L} beträgt 1,33, d. h. die Gesamtlänge 1_{L} beträgt 75 % der Höhe h_{R} des Einsatzrings 8.

Gemäß Ausführungsbeispiel Fig. 3 ist ein zusätzlicher Isolierring 13 vorgesehen, der zwischen dem Einsatzring 8 und dem Zylinderbüchsenbund 2 angeordnet ist. Der Einsatzring 8 liegt vollflächig gegen den Isolierring 13 an. Der Isolierring 13 liegt vollflächig gegen den Zylinderbüchsenbund 2 an.

### Bezugszeichen

- 1: Zylinderbüchse
- 2: Zylinderbüchsenbund
- 3: Zylinderkopf
- 4: Gehäuse
- 5: Zylinderkopfdichtung
- 6: Wassermantel
- 7: Ausnehmung
- 8: Einsatzring
- 9: Vertiefung, Luftspalt
- 9a: Vertiefung, Luftspalt
- 10: Kolben
- 10.1: Feuersteg
- 11: Kolbenringnut
- 12: Kolbenring
- 13: Isolierring
- 14: Steg
- 14a: Steg
- a: Abstand der Vertiefungen
- d_{R}: Dicke des Einsatzrings
- tᵥ: Tiefe der Vertiefung
- h_{B}: Höhe des Zylinderbüchsenbundes
- h_{R}: Höhe des Einsatzrings
- hᵥ: Höhe der Vertiefung
- K: axiale Bewegungsrichtung des Kolbens
- 1_{L}: Gasamtlänge des Luftspaltes

## Patentansprüche

1. Zylinderbüchse (1) für eine Brennkraftmaschine in der ein Kolben (10) zwischen einem unteren und einem oberen Totpunkt in eine axiale Richtung K bewegbar ist und die einen Zylinderbüchsenbund (2) aufweist, über den die Zylinderbüchse (1) in einem Gehäuse (4) der Brennkraftmaschine fixierbar ist, wobei eine zylinderkopfseitige Ausnehmung (7) vorgesehen ist, in der ein Einsatzring (8) mit einer Höhe h_{R} eingesetzt ist, und zwischen dem Einsatzring (8) und der Zylinderbüchse (1) eine Luftspaltisolierung vorgesehen ist,
**dadurch gekennzeichnet,**
**dass** der Zylinderbüchsenbund (2) eine Höhe h_{B} aufweist, die zwischen 83 % und 95 % oder 100 % der Höhe h_{R} des Einsatzrings (8) beträgt.

2. Zylinderbüchse (1) nach Anspruch 1,
**dadurch gekennzeichnet,**
**dass** bei der Luftspaltisolierung mindestens ein definierter Luftspalt (9, 9a) mit einer Gesamtlänge l_{L} vorgesehen ist, wobei das Verhältnis der Höhe h_{R} des Einsatzrings (8) zu der Gesamtlänge l_{L} zwischen 1,1 und 1,9 oder zwischen 1,3 und 1,7 ist.

3. Zylinderbüchse (1) nach Anspruch 2,
**dadurch gekennzeichnet,**
**dass** der Luftspalt (9, 9a) als eine in den Außenumfang des Einsatzrings (8) eingelassene Vertiefung (9) ausgebildet ist.

4. Zylinderbüchse (1) nach Anspruch 2 oder 3,
**dadurch gekennzeichnet,**
**dass** der Luftspalt (9, 9a) als eine in den Innenumfang der Ausnehmung (7) eingelassene Vertiefung (9a) ausgebildet ist.

5. Zylinderbüchse (1) nach Anspruch 3 oder 4,
**dadurch gekennzeichnet,**
**dass** drei oder mehr Vertiefungen (9, 9a) vorgesehen sind, die in Bewegungsrichtung K übereinander und mit einem Abstand a zueinander angeordnet sind.

6. Zylinderbüchse (1) nach Anspruch 3, 4 oder 5,
**dadurch gekennzeichnet,**
**dass** mit Bezug zur axialen Bewegungsrichtung K die Vertiefung (9, 9a) eine Höhe hᵥ aufweist und vor und nach der Vertiefung (9, 9a) ein Steg (14, 14a) vorgesehen ist, der die Höhe hᵥ der Vertiefung (9, 9a) begrenzt, wobei der Einsatzring (8) über den Steg (14, 14a) gegen den Zylinderbüchsenbund (2) abgestützt ist.

7. Zylinderbüchse (1) nach Anspruch 5 oder 6, soweit abhängig von Anspruch 5,
**dadurch gekennzeichnet,**
**dass** das Verhältnis der Höhe hᵥ der Vertiefung (9, 9a) zu dem Abstand a zwischen 1 und 7 oder zwischen 3 und 6 oder 4,5 ist.

8. Zylinderbüchse (1) nach einem der vorherigen Ansprüche,
**dadurch gekennzeichnet,**
**dass** der Einsatzring (8) eine Dicke d_{R} und die Vertiefung (9, 9a) eine Tiefe tᵥ aufweist, wobei das Verhältnis von der Dicke d_{R} zu der Tiefe tᵥ zwischen 3 und 15 oder zwischen 7 und 13 ist.

9. Zylinderbüchse (1) für eine Brennkraftmaschine, in der ein Kolben (10) zwischen einem unteren und einem oberen Totpunkt in eine axiale Richtung K bewegbar ist und die einen Zylinderbüchsenbund (2) aufweist, über den die Zylinderbüchse (1) in einem Gehäuse (4) der Brennkraftmaschine fixierbar ist, wobei eine zylinderkopfseitige Ausnehmung (7) vorgesehen ist, in der ein Einsatzring (8) mit einer Höhe h_{R} eingesetzt ist, und zwischen dem Einsatzring (8) und der Zylinderbüchse (1) ein zusätzlicher Isolierring (13) vorgesehen ist,
**dadurch gekennzeichnet,**
**dass** der Zylinderbüchsenbund (2) eine Höhe h_{B} aufweist, die zwischen 83 % und 95 % oder 100 % der Höhe h_{R} des Einsatzrings (8) beträgt.

10. Brennkraftmaschine mit einer Zylinderbüchse (1) nach einem der vorherigen Ansprüche.

## Claims

1. A cylinder liner (1) for an internal combustion engine in which a piston (10) can be moved between a bottom dead centre and a top dead centre in an axial direction K and which comprises a cylinder liner collar (2) by means of which said cylinder liner (1) can be fixed in a housing (4) of said internal combustion engine, wherein on the side of the cylinder head a recess (7) is provided in which an insertion ring (8) having a height h_{R} is inserted, and an air gap insulation is provided between said insertion ring (8) and said cylinder liner (1),
**characterized in that**
said cylinder liner collar (2) has a height h_{B} ranging between 83 % and 95 % or 100 % of the height h_{R} of said insertion ring (8).

2. A cylinder liner (1) according to claim 1,
**characterized in that**
the air gap insulation comprises at least one defined air gap (9, 9a) having a total length l_{L}, wherein the ratio of the height h_{R} of the insertion ring (8) to said total length l_{L} ranges between 1.1 and 1.9 or between 1.3 and 1.7.

3. A cylinder liner (1) according to claim 2,
**characterized in that**
the air gap (9, 9a) is designed as a depression (9) which is formed in the outer periphery of the insertion ring (8).

4. A cylinder liner (1) according to claim 2 or 3,
**characterized in that**
the air gap (9, 9a) is designed as a depression (9a) which is formed in the inner periphery of the recess (7).

5. A cylinder liner (1) according to claim 3 or 4,
**characterized in that**
three or more depressions (9, 9a) are provided which are arranged one above the other in the direction of movement K and are spaced from each other by a distance a.

6. A cylinder liner (1) according to claim 3, 4 or 5
**characterized in that**
the depression (9, 9a) has a height hᵥ, relative to the direction of axial movement K, and before and behind said depression (9, 9a) a ridge (14, 14a) is provided which limits the height hᵥ of said depression (9, 9a), wherein the insertion ring (8) is supported on the cylinder liner collar (2) via said ridge (14, 14a).

7. A cylinder liner (1) according to claim 5 or 6 in so far as dependent on claim 5,
**characterized in that**
the ratio of the height hᵥ of the depression (9, 9a) to the distance a ranges between 1 and 7 or between 3 and 6 or 4.5.

8. A cylinder liner (1) according to any one of the preceding claims,
**characterized in that**
the insertion ring (8) has a thickness d_{R} and the depression (9, 9a) has a depth tᵥ, wherein the ratio of said thickness d_{R} to said depth tᵥ ranges between 3 and 15 or between 7 and 13.

9. A cylinder liner (1) for an internal combustion engine in which a piston (10) can be moved between a bottom dead centre and a top dead centre in an axial direction K and which comprises a cylinder liner collar (2) by means of which said cylinder liner (1) can be fixed in a housing (4) of said internal combustion engine, wherein on the side of the cylinder head a recess (7) is provided in which an insertion ring (8) having a height h_{R} is inserted, and an additional insulation ring (13) is provided between said insertion ring (8) and said cylinder liner (1),
**characterized in that**
said cylinder liner collar (2) has a height h_{B} ranging between 83 % and 95 % or 100 % of the height h_{R} of said insertion ring (8).

10. An internal combustion engine comprising a cylinder liner (1) according to any one of the preceding claims.

## Revendications

1. Chemise de cylindre (1) pour un moteur à combustion interne dans laquelle un piston (10) est déplaçable entre un point mort bas et un point mort haut dans une direction axiale K et laquelle présente une collerette de chemise de cylindre (2) par laquelle la chemise de cylindre (1) est fixable dans un boîtier (4) du moteur à combustion interne, un évidement (7) du côté de la culasse étant prévu, dans lequel un anneau d'insertion (8) avec une hauteur h_{R} est inséré, et une isolation par intervalle d'air étant prévue entre l'anneau d'insertion (8) et la chemise de cylindre (1),
**caractérisée en ce que**
la collerette de chemise de cylindre (2) présente une hauteur h_{B}, laquelle fait entre 83 % et 95 % ou 100 % de la hauteur h_{R} de l'anneau d'insertion (8).

2. Chemise de cylindre (1) selon la revendication 1,
**caractérisée en ce que,**
pour l'isolation par intervalle d'air, au moins un intervalle d'air (9, 9a) défini avec une longueur totale l_{L} est prévu, le rapport de la hauteur h_{R} de l'anneau d'insertion (8) avec la longueur totale l_{L} étant entre 1,1 et 1,9 ou entre 1,3 et 1,7.

3. Chemise de cylindre (1) selon la revendication 2,
**caractérisée en ce que**
l'intervalle d'air (9, 9a) est formé comme une cavité (9) pratiquée dans la périphérie extérieure de l'anneau d'insertion (8).

4. Chemise de cylindre (1) selon la revendication 2 ou 3,
**caractérisée en ce que**
l'intervalle d'air (9, 9a) est formé comme une cavité (9a) pratiquée dans la périphérie inférieure de l'évidement (7).

5. Chemise de cylindre (1) selon la revendication 3 ou 4,
**caractérisée en ce que**
trois cavités (9, 9a) ou plus sont prévues, lesquelles sont disposées l'une au-dessus de l'autre et avec un écart a entre elles, dans la direction de mouvement K.

6. Chemise de cylindre (1) selon la revendication 3, 4 ou 5,
**caractérisée en ce que,**
relativement à la direction du mouvement axiale K, la cavité (9, 9a) présente une hauteur hᵥ et **en ce que**, avant et après la cavité (9, 9a), un talon (14, 14a) est prévu, lequel limite la hauteur hᵥ de la cavité (9, 9a), l'anneau d'insertion (8) étant appuyé contre la collerette de chemise de cylindre (2) par le talon (14, 14a).

7. Chemise de cylindre (1) selon la revendication 5 ou 6, dans la mesure où celle-ci dépend de la revendication 5,
**caractérisée en ce que**
le rapport de la hauteur hᵥ de la cavité (9, 9a) avec l'écart a est entre 1 et 7 ou entre 3 et 6 ou 4,5.

8. Chemise de cylindre (1) selon l'une des revendications précédentes,
**caractérisée en ce que**
l'anneau d'insertion (8) présente une épaisseur d_{R} et la cavité (9, 9a) présente une profondeur tᵥ, le rapport de l'épaisseur d_{R} avec la profondeur tᵥ étant entre 3 et 15 ou entre 7 et 13.

9. Chemise de cylindre (1) pour un moteur à combustion interne dans laquelle un piston (10) est déplaçable entre un point mort bas et un point mort haut dans une direction axiale K et laquelle présente une collerette de chemise de cylindre (2) par laquelle la chemise de cylindre (1) est fixable dans un boîtier (4) du moteur à combustion interne, un évidement (7) du côté de la culasse étant prévu, dans lequel un anneau d'insertion (8) avec une hauteur h_{R} est inséré, et un anneau isolant (13) supplémentaire étant prévu entre l'anneau d'insertion (8) et la chemise de cylindre (1),
**caractérisée en ce que**
la collerette de chemise de cylindre (2) présente une hauteur h_{B}, laquelle fait entre 83 % et 95 % ou 100 % de la hauteur h_{R} de l'anneau d'insertion (8).

10. Moteur à combustion interne avec une chemise de cylindre (1) selon l'une des revendications précédentes.
